# EUROPÄISCHE PATENTSCHRIFT

(11) **EP 3 746 707 B1**
(45) Veröffentlichungstag und Bekanntmachung des Hinweises auf die Patenterteilung: **05.05.2021**
(21) Anmeldenummer: 19713741.7
(22) Anmeldetag: 21.03.2019
(51) Int. Cl.: F23N 5/12, F23N 5/24, F23C 99/00

(54) **VERFAHREN ZUR ÜBERWACHUNG UND REGELUNG EINER BRENNERFLAMME EINES HEIZGERÄTEBRENNERS**
METHOD FOR MONITORING AND CONTROLLING A BURNER FLAME OF A HEATING DEVICE BURNER
PROCÉDÉ POUR LA SURVEILLANCE ET LE RÉGLAGE D'UNE FLAMME DE BRÛLEUR D'UN BRÛLEUR D'APPAREIL DE CHAUFFAGE

(30) Priorität: 27.07.2018 DE 102018118288
(43) Veröffentlichungstag der Anmeldung: 09.12.2020
(73) Patentinhaber: ebm-papst Landshut GmbH, 84030 Landshut (DE)
(72) Erfinder: HENRICH, Hartmut, 49076 Osnabrück (DE); WALD, Stephan, 48341 Altenberge (DE); KLEINE, Volker, 49143 Bissendorf (DE)
(74) Vertreter: Staeger & Sperling Partnerschaftsgesellschaft mbB
(86) Internationale Anmeldenummer: PCT/EP2019/057067
(87) Internationale Veröffentlichungsnummer: WO 2020/020494

(56) Entgegenhaltungen:
- EP-A2- 1 983 264
- DE-A1-102015 222 155
- JP-A- S62 252 824

## Beschreibung

Die Erfindung betrifft ein Verfahren zur Überwachung und Regelung einer Brennerflamme eines Heizgerätebrenners unter Nutzung einer Ionisationselektrode in der Brennerflamme, wobei die Ionisationselektrode in Kontakt mit der Brennerflamme positioniert, über einen Spannungsgenerator eine Spannung über einen Flammenverstärker an die Ionisationselektrode geführt und ein von der Ionisationselektrode in der Brennerflamme gemessener Ionisationsstrom von dem Flammenverstärker gemessen und an das Steuergerät übermittelt wird.

Ionisationsüberwachungen von Brennerflammen sind grundsätzlich aus dem Stand der Technik bekannt und nutzen den Gleichrichtereffekt einer Flamme zur Erkennung des Vorhandenseins einer sicheren Verbrennung. Üblicherweise wird hierzu eine Wechselspannung über einen Verstärker an die lonisationselektrode geführt, die mit der Flamme in Kontakt steht. Bei einer Verbrennung fließt durch die Flamme ein Gleichstrom, der von dem Flammenverstärker gemessen wird. Der Flammenverstärker ist so gestaltet, dass nur der Gleichstromanteil ausgewertet wird, ein möglicher Wechselstromanteil z.B. durch Übergangswiderstände bedingt durch Feuchtigkeit oder Ruß wird herausgefiltert. Das Steuergerät wertet das Signal des Flammenverstärkers zur Flammenüberwachung des Brenners oder zur Regelung der Verbrennungsgüte aus. Bedingt durch Oxidation an der Elektrodenoberfläche entsteht allerdings in dem Flammensignalstromkreis ein erhöhter Übergangswiderstand, der das Flammensignal soweit reduzieren kann, dass eine eindeutige Flammenüberwachung oder zuverlässige Verbrennungsregelung nicht mehr erfolgen kann. Zwar kann bei einer Oxidation der Flammenverstärker durch eine Erhöhung der Ionisationsspannung wieder in den zuverlässigen Arbeitsbereich gebracht werden, jedoch hat dies den Nachteil, dass bei einer späteren Abnahme der Oxidation, bedingt z.B. durch thermische Risse an der Elektrodenoberfäche, sich die Gemischregelung des Brenngas-Luftgemisches auf Basis des Ionisationsstromes verschlechtert.

Bei einer in der Technik bekannten Variante erfolgt die Verbrennungsregelung nach dem sog. SCOT-Verfahren und die Steuerung der dem Brenner des Heizgerätes zugeführten Luftmenge entsprechend der Brennerleistung. Dabei wird eine Flammensignalmessung mittels eines Ionisationssensors durchgeführt und das Brenngas-Luftgemisch auf einen in einer Kennlinie hinterlegten Soll-Ionisationsmesswert geregelt. Beim SCOT-Verfahren ist jedoch nachteilig, dass bei kleinen Brennerleistungen das Flammensignal stark absinkt und die Regelung damit unzuverlässig wird. Dadurch führen höher werdende Überganswiderstände, die beispielsweise durch die beschriebene Oxidation an der Ionisationselektrode entstehen, zu kleinen Flammensignalen, die eine zuverlässige Regelung erschweren oder verhindern.

Aber nicht nur im laufenden Betrieb sind variierende Zustände zu bewältigen. Der Fachmann steht generell vor dem Problem, dass beim Betrieb des Heizgerätes zwischen dem Startverfahren und der Regelung während des Betriebs sehr unterschiedliche Zustände an der Ionisationselektrode vorliegen. Insbesondere verändert sich über die Lebensdauer und die zunehmende Oxidierung der Ionisationselektroden deren Charakteristik bei der Erzeugung des Flammensignals, d.h. des an das Steuergerät zurückgegebenen Ionisationsstroms. Bei Nutzung neuer Ionisationselektroden wird nach dem Start der Brennerflamme unmittelbar oder zumindest sehr schnell der nötige lonisationsstrom erreicht, der als Flammensignal zur Regelung der Brennerflamme und Modulation des Heizgerätes benötigt wird. Mit zunehmenden Betriebsstunden verzögert sich das Erreichen des benötigten Ionisationsstromes, bis schließlich kein ausreichender lonisationsstrom innerhalb einer sicheren Startzeit vorliegt und die Ionisationselektrode unbrauchbar ist.

Mögliche bestehende Lösungen, um diesen Nachteil zu mindern, liegen in einer blockierten Modulation während einer Flammenstabilisierungsphase beim Start des Brenners, bis das Flammensignal bzw. der lonisationsstrom eine vorgegebene Höhe erreicht hat. Dabei ist jedoch nachteilig, dass das Signal bei gealterten Elektroden zwar eine Flammenüberwachung, jedoch keine Modulation des Heizgerätes und Flammensignalregelung ermöglicht. Ein weiterer Nachteil besteht darin, dass das Flammensignal in sehr großen Bereichen gemessen wird und die Schwellwerte aus Verfügbarkeitsgründen daher relativ niedrig liegen müssen. Eine über die Betriebsstunden schleichende Verschlechterung der lonisationselektrode kann somit erst sehr spät erkannt werden. Die zwischenzeitliche Gemischregelung von Brenngas und Luft auf Basis der Ionisationsstrommessung ist deutlich schlechter und ungenauer.

Dem Fachmann ist ferner bekannt, dass die Zuverlässigkeit der Flammenregelung bei Verwendung von zwei unterschiedlichen an die Ionisationselektrode geführten Spannungen verbessert werden kann. Beispielsweise kann eine hohe Spannung zur Flammenerkennung bzw. Flammenüberwachung und nach der Flammenerkennung eine niedrigere Spannung zur Flammenregelung verwendet werden. Dies kann durch eine Ionisationsregelung mit zwei über ein Relais umschaltbaren oder elektronisch gesteuerten Spannungen für den Flammenstromregelungsbetrieb und den Flammenüberwachungsbetrieb erfolgen. Dabei ist beispielhaft eine hohe Spannung gut zur Überwachung geeignet, liefert aber im Flammenregelungsbetrieb schlechtere Ergebnisse. Eine niedrige Spannung ist im Regelbetrieb besser, aber für die Überwachung des Flammensignals schlechter geeignet.

Auch bei diesen Verfahren wird zwischen der Phase des Brennerstarts mit einer Flammenüberwachung und einem Regelbetrieb zur Flammenregelung unterschieden, wobei die Flammenregelung nur bei einem erreichten Mindestwert oberhalb eines Schwellwertes des lonisationsstromes erfolgt. Ferner ist nachteilig, dass für deren Funktion die einzelnen Betriebsphasen immer sicher und zuverlässig erkannt werden müssen, da sowohl die Spannung als auch die Ansprechschwelle des Flammensignalverstärkers gleichzeitig und nur um feste Werte umgeschaltet werden.

JP S62 252824 offenbart ein Verfahren zur Überwachung und Regelung einer Brennerflamme eines Brenners gemäß dem Oberbegriff des Anspruchs 1.

Der Erfindung liegt deshalb die Aufgabe zugrunde, ein Verfahren bereitzustellen, mit dem kontinuierlich und fortwährend die Brennerflamme des Heizgerätebrenners in allen Betriebszuständen unter Nutzung der Ionisationsmessung überwacht wird, ohne dass zwischen den Phasen des Brennerstarts und der Brennerregelung Differenzierung erfolgt.

Diese Aufgabe wird durch die Merkmalskombination gemäß Patentanspruch 1 gelöst.

Zur Lösung der Aufgabe wird ein Verfahren zur Überwachung und Regelung einer Brennerflamme eines Brenners eines Heizgerätes mit einem Steuergerät vorgeschlagen, bei dem eine Ionisationselektrode in Kontakt mit der Brennerflamme positioniert, über einen Spannungsgenerator eine Spannung über einen Flammenverstärker an die Ionisationselektrode geführt und ein von der Ionisationselektrode in der Brennerflamme gemessener Ionisationsstrom von dem Flammenverstärker gemessen und an das Steuergerät übermittelt wird. Erfindungsgemäß versorgt hierbei der Spannungsgenerator während des gesamten Brennerbetriebs, d.h. während des Startvorgangs, der Brennerregelung und der Abschaltung, den Flammenverstärker und somit die Ionisationselektrode alternierend und fortlaufend mit mindestens zwei festgelegt unterschiedlich hohen Spannungen. Die mindestens zwei sich aus den unterschiedlich hohen Spannungen ergebenden Ionisationsströme werden durch die Ionisationselektrode gemessen und eine sich hieraus ergebende Differenz der Ionisationsströme wird bestimmt. In Abhängigkeit der Höhe der Differenz erfolgt durch das Steuergerät eine Überwachung der Brennerflamme oder eine Regelung der Brennerflamme. Hierzu wird in dem Steuergerät ein Vergleichswert hinterlegt, ab welcher Höhe des Ionisationsstromes die Regelung beginnt.

Die Erfindung berücksichtigt, dass das Flammensignal, d.h. die an der lonisationselektrode gemessenen Ionisationsströme nicht nur von der Flamme selbst, sondern auch von der Höhe, der Form und der Frequenz der Ionisationsspannung abhängt. Insbesondere in den Bereichen, in denen höhere Übergangswiderstände im Flammensignalstromkreis durch veränderte Rahmenbedingungen vorzufinden sind, ergeben sich bei unterschiedlichen Spannungen deutlich unterschiedliche Ionisationsströme. Dadurch, dass der Spannungsgenerator während des gesamten Brennerbetriebs, fortwährend beim Startvorgang wie auch im Regelbetrieb des Brenners den Flammenverstärker und somit die Ionisationselektrode in wiederkehrenden identischen Zyklen mit vorzugsweise zwei festgelegt unterschiedlich hohen Spannungen versorgt, ergeben sich unterschiedliche Ionisationsströme, die sich in ihrer Höhe annähern, sobald der Brenner einen Zustand erreicht hat, der sich für die Regelung der Brennerflamme eignet. Eine aktive Feststellung der Phasen wird durch die kontinuierliche, zyklische Änderung der Spannungen über den gesamten Brennerbetrieb vermieden. Auch ist ein vergleichsweise einfacher Schaltungsaufbau ohne Umschaltrelais möglich.

Bei einer geringen Differenz der Ionisationsströme kann der Ionisationsstrom unabhängig von fest vorgegebenen Schwellwerten und kontinuierlich während des gesamten Brennerbetriebes zur Regelung der Brennerflamme, bei einer großen Stromdifferenz zu deren Überwachung genutzt werden. Wenn sich im Laufe des Brennerbetriebes der Zustand der Ionisationselektrode durch eine schleichende Oxidation verändert, wird dies durch eine Abweichung der aus den zwei unterschiedlichen Spannungen resultierenden Ionisationsströme erkannt. Auch wird die Differenz beispielsweise während des Startvorgangs des Brenners dazu genutzt, dass keine Regelung der Brennerflamme erfolgt, wenn die Differenz der Ionisationsströme zu hoch ist. Die Erzeugung des Brenngas-Luftgemisches wird dann über das Steuergerät ausschließlich gesteuert und nicht geregelt, bis der Differenzwert unter einen Grenzwert fällt.

In einer vorteilhaften Ausführung werden die zwei festgelegt unterschiedlichen Spannungen von einem umschaltbaren Spannungsgenerator erzeugt werden.

In einer Weiterbildung ist das Verfahren dadurch gekennzeichnet, dass der Spannungsgenerator eine Höhe, Frequenz und/oder Form der zwei festgelegt unterschiedlichen Spannungen stufenlos in Abhängigkeit eines Parameters einer Güte der Brennerflamme anpasst. Der Parameter ist in einem Ausführungsbeispiel die Brennerflammenstabilität, die sich in einer absoluten Höhe des Ionisationsstroms wiederspiegelt.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: einen schematischen Aufbau eines Heizgerätes zur Durchführung des Verfahrens;
- Fig. 2: ein Diagramm mit vier Kennlinien des Ionisationsstromes von vier Ionisationselektroden unterschiedlichen Zustands;
- Fig. 3: ein Diagramm zur Darstellung der Differenz der Ionisationsströme bei den alternierenden Ionisationsspannungen.

In Figur 1 ist ein schematischer Aufbau eines Heizgerätes zur Durchführung des offenbarten Verfahrens mit einem Brenner 1, einer in der Brennerflamme des Brenners 1 positionierten Ionisationselektrode 2, einem Steuergerät 7, einem Spannungsgenerator 5 und einem Flammenverstärker 3 dargestellt. Die Ionisationselektrode 2 ist mit dem Flammenverstärker 3, dem Spannungsgenerator 5 und dem Steuergerät 7 über die Signalleitung 6 verbunden. Die Ionisationselektrode 2 misst einen Ionisationsstrom und gibt den gemessenen Wert an den Flammenverstärker 3 sowie das Steuergerät 7 zurück, dargestellt durch den Pfeil 4.
Figur 2 zeigt ein Diagramm des lonisationsstromes 10 über die Zeit 11, wobei vier Kennlinien 20, 21, 23, 24 zum Startverhalten von vier Ionisationselektroden unterschiedlichen Betriebsalters und Zustands eingetragen sind. Die Kennlinie 20 zeigt den ausgegebenen Ionisationsstrom einer neuer Ionisationselektrode, die Kennlinie 21 den ausgegebenen Ionisationsstrom einer bereits teilweise oxidierten Ionisationselektrode, Kennlinie 23 den Ionisationsstrom einer stark oxidierten Ionisationselektrode und Kennlinie 24 den Ionisationsstrom einer verschlissenen, unbrauchbaren Ionisationselektrode. Bei der Kennlinie 20 steigt der Ionisationsstrom nach dem Brennerstart und der Flammenbildung steil an und überläuft schnell die Abschaltschwelle 25 sowie die Regelungsschwelle 26, so dass bereits nach kurzer Zeit eine Regelung der Brennerflamme im Bereich 27 erfolgen kann. Bei der Kennlinie 21 steigt der Ionisationsstrom nach dem Brennerstart und der Flammenbildung ebenfalls steil an und überläuft in einem zur Kennlinie 20 im Wesentlichen parallelen Verlauf schnell die Abschaltschwelle 25 und die Regelungsschwelle 26. Kurz nach dem Start des Brenners 1 sinkt der Ionisationsstrom zwar kurz unterhalb die Regelgrenze 26 ab, steigt danach jedoch wieder an und bleibt stets oberhalb der Abschaltgrenze 25. Somit kann nach einer gewissen Zeit die Regelung der Brennerflamme im Bereich 27 erfolgen. Das Startverhalten der stärker oxidierten Ionisationselektrode gemäß Kennlinie 23 ist deutlich schlechter. Der Ionisationsstrom sinkt kurz nach der Flammenbildung am Brenner 1 unterhalb die Abschaltgrenze 25. Dies wird von dem Steuergerät 7 als Flammensignalausfall erfasst, was zu einem Abbruch des Startvorgangs führen kann. Gemäß der Kennlinie 24 der unbrauchbaren Ionisationselektrode wird innerhalb der Sicherheitszeit 28 zum Start des Brenners 1 kein ausreichend hoher Ionisationsstrom erreicht, der für eine Regelung und Modulation des Brenners 1 nötig ist.
In Figur 3 ist am Beispiel der Kennlinie 21 aus Figur 2 des ausgegebenen Ionisationsstroms der bereits teilweise oxidierten Ionisationselektrode das offenbarte Verfahren verdeutlicht.

Über den Spannungsgenerator 5 wird während des Startverfahrens und den nachfolgenden gesamten Brennerbetrieb, welche im Diagramm über die Zeit 11 aufgetragen sind, der Flammenverstärker 3 und die Ionisationselektrode 2 alternierend und fortlaufend mit zwei festgelegt unterschiedlich hohen Ionisationsspannungen 32, 33 in Form einer Rechteckspannung versorgt. Parallel hierzu werden ebenfalls über den gesamten Brennbetrieb im identischen Zyklus die zwei sich jeweils ergebenden lonisationsströme gemessen und die sich aus den beiden Ionisationsströmen ergebende Differenz 34 der lonisationsspannungen bestimmt. Bei der ersten Ionisationsspannung 32 ergibt sich der Ionisationsstrom gemäß Kennlinie 21, bei der zweiten Ionisationsspannung 32 der Ionisationsstrom gemäß Kennlinie 31. Beim Brennerstart ist die Differenz 34 der Spannungen zunächst gleich Null, steigt jedoch im Bereich des Abfalls des Ionisationsstromes nach dem Start erkenntlich an und nähert sich wieder dem Wert Null, sobald der Brenner 1 einen Zustand erreicht hat, der für die Regelung der Brennerflamme oberhalb der Regelgrenze 26 (siehe Figur 2) geeignet ist. Solange der Ionisationsstrom unterhalb der Regelgrenze 26 liegt und die Differenz 34 der Ionisationsspannungen hoch ist, erfolgt eine Überwachung der Brennerflamme, wobei die Gemischbildung von Brenngas und Luft über das Steuergerät ausschließlich gesteuert wird. Im Bereich oberhalb der Regelgrenze 26 erfolgt im Zeitraum 35 die Regelung der Gemischbildung und mithin der Brennerflamme zur Modulation des Heizgerätes.

Figur 3 betrifft das Startverfahren des Brenners 1. Das offenbarte Verfahren ist jedoch auch anwendbar zur fortlaufenden Überwachung des Brennerbetriebs, da sich durch die stets fortlaufende zyklische Änderung der zwei Spannungen 32, 33 sowohl eine schleichende Veränderung der Ionisationselektrode 2 beispielsweise durch Oxidation als auch eine akut auftretende Veränderung der Ionisationselektrode 2 beispielsweise durch einen spontanen Aufbruch der Oxidationsschicht auf der Ionisationselektrode 2 in einer sich verändernden Differenz 34 des Ionisationsstroms feststellen lassen. Das Steuergerät 7 kann jederzeit die Höhe der Ionisationsspannungen 32, 33 und mithin die Höhe der Ionisationsströme anpassen, um einen fortlaufend sicheren Betrieb auf gleichbleibend hohem Niveau sicherzustellen.

## Patentansprüche

1. Verfahren zur Überwachung und Regelung einer Brennerflamme eines Brenners (1) eines Heizgerätes mit einem Steuergerät (7), wobei eine Ionisationselektrode (2) in Kontakt mit der Brennerflamme positioniert, über einen Spannungsgenerator (5) eine Spannung über einen Flammenverstärker (3) an die Ionisationselektrode (2) geführt und ein von der Ionisationselektrode (2) in der Brennerflamme gemessener Ionisationsstrom von dem Flammenverstärker (3) gemessen und an das Steuergerät (7) übermittelt wird, **dadurch gekennzeichnet, dass** der Spannungsgenerator (5) während des gesamten Brennerbetriebs den Flammenverstärker (3) und somit die Ionisationselektrode (2) alternierend und fortlaufend mit mindestens zwei festgelegt unterschiedlichen Spannungen (32, 33) versorgt, wobei die mindestens zwei sich
daraus ergebenden Ionisationsströme gemessen werden und eine sich hieraus ergebende Differenz (34) der Ionisationsströme bestimmt wird, wobei
in Abhängigkeit der Höhe der Differenz (34) der lonisationsströme durch das Steuergerät (7) eine Überwachung der Brennerflamme oder eine Regelung der Brennerflamme erfolgt.

2. Verfahren nach Anspruch 1, **dadurch gekennzeichnet, dass** der Spannungsgenerator (5) den Flammenverstärker (3) und somit die Ionisationselektrode (2) in einem immer wiederkehrenden identischen Zyklus alternierend und fortlaufend mit den zwei festgelegt unterschiedlichen Spannungen (32, 33) versorgt.

3. Verfahren nach Anspruch 1 oder 2, **dadurch gekennzeichnet, dass** die unterschiedlichen Spannungen (32. 33) sich in Höhe, Form und/oder Frequenz unterscheiden.

4. Verfahren nach einem der vorigen Ansprüche, **dadurch gekennzeichnet, dass** die zwei festgelegt unterschiedlichen Spannungen (32, 33) zyklisch umgeschaltet werden.

5. Verfahren nach einem der vorigen Ansprüche, **dadurch gekennzeichnet, dass** die jeweils bestimmte Differenz (34) mit einem in dem Steuergerät (7) hinterlegten Vergleichswert verglichen wird.

6. Verfahren nach einem der vorigen Ansprüche, **dadurch gekennzeichnet, dass** bis zu einem festgelegten Grenzwert für die Höhe der Differenz (34) die Regelung der Brennerflamme und ab einer Überschreitung des Grenzwertes ausschließlich die Überwachung der Brennerflamme erfolgt.

7. Verfahren nach einem der vorigen Ansprüche, **dadurch gekennzeichnet, dass** durch das Steuergerät (7) während der Regelung der Brennerflamme ein dem Brenner (1) zugeführtes Brenngas-Luftgemisch geregelt und während der Überwachung der Brennerflamme das dem Brenner (1) zugeführte Brenngas-Luftgemisch gesteuert wird.

8. Verfahren nach einem der vorigen Ansprüche, **dadurch gekennzeichnet, dass** der Spannungsgenerator (5) eine Höhe, Frequenz und/oder Form der zwei festgelegt unterschiedlichen Spannungen (32, 33) stufenlos in Abhängigkeit eines Parameters einer Güte der Brennerflamme anpasst.

9. Verfahren nach dem vorigen Anspruch, **dadurch gekennzeichnet, dass** der Parameter die Brennerflammenstabilität ist.

10. Verfahren nach einem der vorigen Ansprüche, **dadurch gekennzeichnet, dass** der Spannungsgenerator (5) eine Höhe, Frequenz und/oder Form der zwei festgelegt unterschiedlich hohen Spannungen (32, 33) verändert, wenn die absolute Höhe der lonisationsströme unter einen Mindestwert sinken.

## Claims

1. A method for monitoring and controlling a burner flame of a burner (1) of a heating device with a control device (7), wherein an ionization electrode (2) is positioned in contact with the burner flame, via a voltage generator (5), a voltage is led via a flame amplifier (3) to the ionization electrode (2), and an ionization current measured by the ionization electrode (2) in the burner flame is measured by the flame amplifier (3) and transmitted to the control device (7), **characterized in that**, during the entire burner operation, the voltage generator (5) alternatingly and continuously supplies the flame amplifier (3) and thus the ionization electrode (2) with at least two different fixed voltages (32, 33), wherein
the at least two resulting ionization currents are measured and a difference (34) of the ionization currents resulting therefrom is determined, wherein,
as a function of the amount of the difference (34) of the ionization currents, a monitoring of the burner flame or a control of the burner flame by the control device (7) occurs.

2. The method according to claim 1, **characterized in that** the voltage generator (5), in a perpetually reoccurring identical cycle, alternatingly and continuously supplies the flame amplifier (3) and thus the ionization electrode (2) with the two different fixed voltages (32, 33).

3. The method according to claim 1 or 2, **characterized in that** the different voltages (32, 33) differ in amount, shape and/or frequency.

4. The method according to any one of the preceding claims, **characterized in that** the two different fixed voltages (32, 33) are cyclically switched over.

5. The method according to any one of the preceding claims, **characterized in that** the respective determined difference (34) is compared with a comparison value stored in the control device (7).

6. The method according to any one of the preceding claims, **characterized in that**, up to a fixed limit value for the amount of the difference (34), the control of the burner flame occurs and, starting when the limit value is exceeded, the monitoring of the burner flame occurs exclusively.

7. The method according to any one of the preceding claims, **characterized in that**, by the control device (7), during the control of the burner flame, a fuel gas-air mixture supplied to the burner (1) is controlled, and during the monitoring of the burner flame, the fuel gas-air mixture supplied to the burner (1) is controlled.

8. The method according to any one of the preceding claims, **characterized in that** the voltage generator (5) adapts an amount, frequency and/or shape of the two different fixed voltages (32, 33) continuously as a function of a parameter of a quality of the burner flame.

9. The method according to the preceding claim, **characterized in that** the parameter is the burner flame stability.

10. The method according to any one of the preceding claims, **characterized in that** the voltage generator (5) changes an amount, frequency and/or shape of the two different fixed high voltages (32, 33) if the absolute amounts of the ionization currents fall below a minimum value.

## Revendications

1. Procédé pour la surveillance et le réglage d'une flamme de brûleur d'un brûleur (1) d'un appareil de chauffage avec un appareil de commande (7), dans lequel une électrode d'ionisation (2) est positionnée en contact avec la flamme de brûleur, une tension est amenée via un amplificateur de flamme (3) à l'électrode d'ionisation (2) par le biais d'un générateur de tension (5) et un courant d'ionisation mesuré dans la flamme de brûleur par l'électrode d'ionisation (2) est mesuré par l'amplificateur de flamme (3) et transmis à l'appareil de commande (7), **caractérisé en ce que**
le générateur de tension (5) alimente pendant tout le fonctionnement du brûleur l'amplificateur de flamme (3) et ainsi l'électrode d'ionisation (2) en alternance et en permanence avec au moins deux tensions (32, 33) différentes de façon définie, dans lequel les au moins deux courants d'ionisation en résultant sont mesurés et une différence (34) en résultant des courants d'ionisation est déterminée, dans lequel
une surveillance de la flamme de brûleur ou un réglage de la flamme de brûleur a lieu en fonction de l'ampleur de la différence (34) des courants d'ionisation par l'appareil de commande (7).

2. Procédé selon la revendication 1, **caractérisé en ce que** le générateur de tension (5) alimente l'amplificateur de flamme (3) et ainsi l'électrode d'ionisation (2) dans un cycle identique récurrent en alternance et en permanence avec les deux tensions (32, 33) différentes de façon définie.

3. Procédé selon la revendication 1 ou 2, **caractérisé en ce que** les tensions (32, 33) différentes se distinguent en niveau, forme et/ou fréquence.

4. Procédé selon l'une quelconque des revendications précédentes, **caractérisé en ce que** les deux tensions (32, 33) différentes de façon définie sont commutées cycliquement.

5. Procédé selon l'une quelconque des revendications précédentes, **caractérisé en ce que** la différence (34) respectivement déterminée est comparée avec une valeur de comparaison déposée dans l'appareil de commande (7).

6. Procédé selon l'une quelconque des revendications précédentes, **caractérisé en ce que** le réglage de la flamme de brûleur a lieu jusqu'à une valeur limite définie pour l'ampleur de la différence (34) et exclusivement la surveillance de la flamme de brûleur a lieu à partir d'un dépassement de la valeur limite.

7. Procédé selon l'une quelconque des revendications précédentes, **caractérisé en ce qu'**un mélange gaz combustible-air amené au brûleur (1) est réglé par l'appareil de commande (7) pendant le réglage de la flamme de brûleur et le mélange gaz combustible-air amené au brûleur (1) est commandé pendant la surveillance de la flamme de brûleur.

8. Procédé selon l'une quelconque des revendications précédentes, **caractérisé en ce que** le générateur de tension (5) adapte un niveau, une fréquence et/ou forme des deux tensions (32, 33) différentes de façon définie en continu en fonction d'un paramètre d'une qualité de la flamme de brûleur.

9. Procédé selon la revendication précédente, **caractérisé en ce que** le paramètre est la stabilité de la flamme de brûleur.

10. Procédé selon l'une quelconque des revendications précédentes, **caractérisé en ce que** le générateur de tension (5) modifie un niveau, une fréquence et/ou forme des deux tensions (32, 33) de niveau différent de façon définie, lorsque le niveau absolu des courants d'ionisation passe sous une valeur minimum.
